# EUROPÄISCHE PATENTSCHRIFT

(11) **EP 2 513 385 B1**
(45) Veröffentlichungstag und Bekanntmachung des Hinweises auf die Patenterteilung: **02.09.2015**
(21) Anmeldenummer: 10800731.1
(22) Anmeldetag: 17.12.2010
(51) Int. Cl.: E04B 2/60, E04B 2/76, E04B 2/78, E04B 2/82

(54) **WANDELEMENT**
WALL ELEMENT
ÉLÉMENT DE PAROI

(30) Priorität: 18.12.2009 DE 102009055012
(43) Veröffentlichungstag der Anmeldung: 24.10.2012
(73) Patentinhaber: Seidel, Gunter, 65189 Wiesbaden (DE)
(72) Erfinder: Seidel, Gunter, 65189 Wiesbaden (DE)
(74) Vertreter: WSL Patentanwälte Partnerschaft mbB
(86) Internationale Anmeldenummer: PCT/EP2010/070143
(87) Internationale Veröffentlichungsnummer: WO 2011/073421

(56) Entgegenhaltungen:
- EP-A2- 0 249 066
- CH-A5- 652 434
- DE-U1- 20 007 089
- DE-U1-202004 010 872
- US-A- 1 864 077
- US-A- 6 115 978

## Beschreibung

Die vorliegende Erfindung betrifft ein Wandelement mit mindestens zwei Flächenelementen, wobei die Flächenelemente so miteinander verbunden sind, dass sie das Wandelement mit einer Länge L bilden.

Die vorliegende Erfindung betrifft darüber hinaus einen Raumteiler mit mindestens einem solchen Wandelement.

Aus dem Stand der Technik sind variable Wandelemente bekannt, die in der Regel als Raumteiler oder Schranktüren Verwendung finden. Solche Wandelemente können jedoch auch als dekorative Elemente als Vorsatzschalen für die eigentlichen Wände eines Raums oder zur Gestaltung unterschiedlicher Flächen eines Raums verwendet werden. Solche Wandelemente sind insbesondere als Schiebetüren für begehbare und nicht begehbare Schränke geeignet.

Insbesondere wenn die Wandelemente als Raumteiler Verwendung finden sollen, ist es notwendig, diese nach Maß für die zur Verfügung stehende Deckenhöhe zu fertigen. Dabei wird in der Regel eine in der Länge bzw. Höhe angepasste Rahmenkonstruktion gewählt, deren Fächer mit flächigen Elementen, die ebenfalls auf Maß geschnitten sind, ausgefüllt werden.

Solche aus dem Stand der Technik bekannten Wandelemente haben den Nachteil, dass sie zu genau einer Deckenhöhe passen. Zieht der Nutzer eines solchen Wandelements um, so ist er gezwungen, entweder ein Gebäude mit gleicher Deckenhöhe zu beziehen, die Wandelemente wegzuschmeißen oder aufwändig anpassen zu lassen. Während bei Bezug eines Gebäudes mit niedrigerer Deckenhöhe eine Kürzung der Wandelemente mit entsprechendem Aufwand noch möglich sein kann, kommt eine Verlängerung im Aufwand einer Neuherstellung gleich.

Das deutsche Gebrauchsmuster DE 200 07 089 U1 zeigt eine Vorrichtung zur automatischen Raum-Trennung, wodurch ein Mitarbeiter seinen Arbeitsplatz für sich alleine in Anspruch nehmen kann, wobei ein beweglicher Teil vorgesehen ist, der zusammen mit einem festen, unteren Teil eine teleskopartige Anordnung bildet, die sekundenschnell den Raum nach oben abtrennt.

Demgegenüber liegt der vorliegenden Erfindung die Aufgabe zugrunde, ein Wandelement bereitzustellen, das den erhöhten Mobilitätsanforderungen der Benutzer gerecht wird.

Erfindungsgemäß wird die vorgenannte Aufgabe durch ein Wandelement mit mindestens zwei Flächenelementen, wobei die Flächenelemente so miteinander verbunden sind, dass sie das Wandelement mit einer Länge L bilden und wobei die beiden Flächenelemente so lösbar miteinander verbunden sind, dass die Länge L des Wandelements einstellbar veränderbar ist, wobei das Wandelement genau drei Flächenelemente aufweist, wobei das erste und das zweite Flächenelement jeweils eine stirnseitige Ausnehmung aufweisen und wobei das dritte Flächenelement mit einem ersten Abschnitt in der Ausnehmung des ersten Flächenelements und mit einem zweiten Abschnitt in der Ausnehmung des zweiten Flächenelements aufgenommen ist.

Ein derartiges Wandelement ist über einen großen Bereich hinweg an die Deckenhöhe eines beliebigen Gebäudes anpassbar und kann vom Benutzer selbst auf die Deckenhöhe eingestellt werden.

Dabei ist es zweckmäßig, wenn die Flächenelemente im gelösten Zustand gegeneinander verschiebbar sind, so dass die Länge L des Wandelements einstellbar ist.

In einer Ausführungsform der Erfindung weist dazu mindestens eines der Flächenelemente eine stirnseitige Ausnehmung auf, in der das andere Flächenelement abschnittsweise aufgenommen ist. Auf diese Weise ist das eine Flächenelement in einer Tasche des anderen Flächenelements aufgenommen, so dass die Gesamtlänge L des Wandelements durch mehr oder weniger tiefes Einschieben des einen in das andere Element veränderbar ist.

Dabei weist das Wandelement genau drei Flächenelemente auf, wobei das erste und das zweite Flächenelement jeweils eine stirnseitige Ausnehmung aufweisen und wobei das dritte Flächenelement mit einem ersten Abschnitt in der Ausnehmung des ersten Flächenelements und mit einem zweiten Abschnitt in der Ausnehmung des zweiten Flächenelements aufgenommen ist.

Auf diese Weise lassen sich symmetrische Anordnungen von Wandelementen aufbauen, wobei mit lediglich zwei voneinander verschiedenen Teilen, alle Deckenhöhen eingestellt werden können, wobei nur zwei voneinander verschiedene Werkzeuge zur Fertigung aller Wandelemente benötigt werden.

In einer bevorzugten Ausführungsform der Erfindung weist das Element, welches die stirnseitige Ausnehmung aufweist, im Bereich der Ausnehmung Wandabschnitte auf, die deformierbar sind, wobei an dem Element mit der Ausnehmung eine Klemmeinrichtung vorgesehen ist, welche eine Kraft so auf mindestens einen der Wandabschnitte in Richtung auf das in der Ausnehmung aufgenommene Element ausübt, dass das in der Ausnehmung aufgenommene Element in Reibeingriff mit den deformierbaren Wandabschnitten steht und die Elemente relativ zueinander fixiert sind.

So lässt sich ein in der Länge verstellbares Wandelement realisieren, das mit einer Mindestzahl von Elementen auskommt und eine effektive Fixierung der Flächenelemente und Zwischenelemente relativ zueinander mit geringem Aufwand ermöglicht.

In einer Ausführungsform weist das Element mit der Ausnehmung alternativ oder zusätzlich im Bereich der Ausnehmung eine erste Bohrung auf, wobei das in der Ausnehmung aufgenommene Element in dem Abschnitt, der in dem Element mit der Ausnehmung aufgenommen ist, eine zweite Bohrung aufweist, wobei ein Befestigungsmittel vorgesehen ist, das in die erste und die zweite Bohrung eingreift, so dass die Elemente relativ zueinander fixiert sind.

Auf diese Weise lässt sich beispielsweise eine Verschraubung zwischen den Flächenelementen realisieren. Dabei ist eine Ausführungsform zweckmäßig, bei der das in der Ausnehmung aufgenommene Element ein Raster von Bohrungen aufweist, so dass sich die Länge L des Wandelements entsprechend den Abständen zwischen den Bohrungen in diskreten Schritten verändern lässt.

Eine besonders komfortable Änderung der Länge L des Wandelements wird durch eine Ausführungsform erreicht, bei der in einem ersten Flächenelement eine Gewindestange drehbar gelagert ist, wobei an einem zweiten Flächenelement ein Innengewinde vorgesehen ist und wobei die Gewindestange mit dem Innengewinde in Eingriff steht, wobei die Gewindestange und das Innengewinde so angeordnet sind, dass durch Drehen der Gewindestange die beiden Flächenelemente relativ zueinander verschiebbar sind.

Dabei ist es zweckmäßig, wenn die Gewindestange in dem Flächenelement mit der stirnseitigen Ausnehmung angeordnet ist und das Innengewinde an dem Flächenelement, das in dem Flächelement mit der stirnseitigen Ausnehmung aufgenommen ist, angeordnet ist.

Die Flächenelemente im Sinne der vorliegenden Anmeldung sind flächig ausgedehnte Elemente, die geeignet sind, ein Wandelement zu bilden. Diese können aus den unterschiedlichsten Materialien, insbesondere Holz und Glas, aber auch geflochtenen Elementen aus natürlichen Materialien, wie z. B. Weide, oder Kunststoffen gefertigt sein. Die Flächenelemente können insbesondere transparent oder teilweise transparent sein.

In einer bevorzugten Ausführungsform sind die Flächenelemente und/oder das Zwischenelement aus Kunststoff hergestellt.

In einer Ausführungsform werden dabei das Flächenelement und/oder das Zwischenelement aus zwei fest miteinander verbundenen Halbschalen gebildet.

Solche Halbschalen lassen sich vorteilhaft durch Thermoformen, früher auch als Tiefziehen bezeichnet, von Kunststoffplatten herstellen. Bei entsprechender Wahl der Form lassen sich die beiden Halbschalen so miteinander verbinden, dass ein Hohlkörper entsteht, dessen eine (Stirn-) Seite geöffnet ist, so dass diese Seite die Ausnehmung bildet, in der das jeweils andere Element nach Art einer Tasche aufnehmbar ist.

Die vorliegende Erfindung betrifft darüber hinaus einen Raumteiler mit mindestens einem Wandelement, so wie es zuvor erfindungsgemäß beschrieben wurde, und einer Führungsschiene.

Dabei ist es zweckmäßig, wenn ein Flächenelement oder ein mit diesem verbundenes Führungselement verschiebbar in der Führungsschiene angeordnet ist, so dass das Wandelement insgesamt verschiebbar in der Führungsschiene aufgenommen ist. Ein erfindungsgemäßes Führungselement ist beispielsweise eine Rolle oder ein Gleiter.

Weitere Vorteile, Merkmale und Anwendungsmöglichkeiten der vorliegenden Erfindung werden anhand der folgenden Beschreibung von Ausführungsformen und der dazu gehörigen Figuren deutlich.
- Figur 1 a): zeigt eine Seitenansicht einer ersten Ausführungsform eines erfindungsgemäßen Raumteilers.
- Figur 1 b): zeigt eine Schnittansicht durch den Raumteiler aus Figur 1 a).
- Figur 1 c): zeigt den Raumteiler aus Figur 1 a), eingebaut in einen Raum mit verringerter Deckenhöhe.
- Figur 2: zeigt eine weggebrochene vergrößerte Detailansicht des Schnitts aus Figur 1 b).
- Figur 3 a): zeigt eine alternative Ausführungsform eines Raumteilers mit einem erfindungsgemäßen Wandelement.
- Figur 3 b): zeigt eine Schnittansicht durch den Raumteiler aus Figur 3 a).
- Figur 3 c): zeigt den Raumteiler aus Figur 3 a), eingebaut in einen Raum mit verringerter Deckenhöhe.
- Figur 4: zeigt eine perspektivische Darstellung eines erfindungsgemäßen Raumteilers.
- Fig. 5: zeigt eine schematische Schnittansicht einer Ausführungsform des erfindungsgemäßen Wandelements.

In den Figuren 1 a) bis c) sind gleiche Elemente mit gleichen Bezugszeichen bezeichnet.

Der schematisch in einer Seitenansicht in Figur 1 a) dargestellte Raumteiler weist zwei Führungsschienen 1, 2 sowie ein in diesen verschiebbar aufgenommenes Wandelement 3 auf.

Das Wandelement 3 setzt sich im Wesentlichen aus drei Flächenelementen 4, 5, 6 zusammen. Die drei Flächenelemente 4, 5, 6 sind so miteinander verbunden, dass die Elemente 4, 5, 6 relativ zueinander, d.h. gegeneinander, verschiebbar sind und so das Wandelement 3 an unterschiedliche Decken bzw. Raumhöhen angepasst werden kann.

Diese Verstellbarkeit wird deutlich erkennbar anhand eines Vergleichs der Figuren 1 a) und c), die beide das gleiche Wandelement 3 eingebaut in Räumen mit unterschiedlichen Deckenhöhen zeigen.

Zwei der Flächenelemente 4, 6 sind so ausgestaltet, dass sie in ihren oberen 7 bzw. unteren 8 Stirnflächen Ausnehmungen aufweisen, welche Taschen zur Aufnahme des dritten Flächenelements 5 bilden.

Besonders deutlich ist dies der Schnittansicht aus Figur 1 b) zu entnehmen. Die Flächenelemente 4, 6 werden jeweils von zwei Halbschalen 9, 10 gebildet, so dass ein Hohlkörper entsteht, der von den Stirnseiten 7, 8 her offen ist. Das dritte Flächenelement 5 ist nun von diesen Stirnseiten 7, 8 her mit seinen Abschnitten 11, 12 in die Hohlräume 13, 14 der Flächenelemente 4, 6 eingeschoben und so mit diesen verbunden, dass eine fixierte Anordnung 4, 5, 6 mit einer Länge L entsteht, die im Wesentlichen der Deckenhöhe entspricht. Das Flächenelement 6 verfügt an seinem unteren Ende über zwei Rollen 15, die das Wandelement 3 auf der Schiene 2 verschiebbar lagern. Demgegenüber ist das obere Flächenelement 4 mit Hilfe von zwei Gleitern 16 in dem Schienenelement 1 geführt.

Figur 2 zeigt eine Detailansicht des Schnittes aus Figur 1 b), wobei ebenfalls gleiche Elemente mit den gleichen Bezugszeichen wie in den Figuren 1 a) bis c) bezeichnet sind. Deutlich ist die Führung des mittleren Flächenelements 5 in den Hohlräumen 13, 14 der oberen und unteren Flächenelemente 4, 6 zu erkennen.

Figur 2 zeigt im Detail, wie die drei Flächenelemente 4, 5, 6 lösbar miteinander verbunden sind, wobei im gelösten Zustand die drei Elemente 4, 5, 6 relativ zueinander verschiebbar sind. Um eine solche lösbare Verbindung zu realisieren, weist das mittlere Flächenelement in seinen in den Taschen des Flächenelementes 4, 6 aufgenommenen Abschnitten 11, 12 jeweils sechs Durchgangsbohrungen 16 auf, die entlang einer Geraden in jeweils gleichem Abstand voneinander vorgesehen sind. Im gleichen Bereich weisen auch die beiden Flächenelemente 4, 6 jeweils eine Durchgangsbohrung 17 auf. Durch diese Durchgangsbohrungen 16, 17 der Flächenelemente 4, 5, 6 ist jeweils eine Schraube 18 gesteckt und verschraubt. Auf diese Weise sind die Flächenelemente 4, 5, 6 fest miteinander verbunden und zur Änderung der Gesamtlänge L bei Anpassung an eine andere Deckenhöhe werden die Schrauben 18 gelöst, aus den Durchgangsbohrungen 16, 17 herausgezogen, die Flächenelemente 4, 5 bzw. 5, 6 gegeneinander verschoben und die Schrauben 18 wieder durch die Löcher 16, 17 gesteckt. Dabei wird ein anderes Loch 16 des mittleren Flächenelements 5 gewählt, um eine andere Gesamtlänge L des Wandelements 3 zu erreichen.

In der dargestellten Ausführungsform stellt die Schraubverbindung 16, 17, 18 nicht nur eine formschlüssige Verbindung dar, sondern bei Anziehen der Schrauben 18 werden die beiden Halbschalen 9, 10 zusätzlich in Richtung auf das Flächenelement 5 hin zusammengedrückt, so dass die Halbschalen 9, 10 in Reibeingriff mit dem Flächenelement 5 kommen.

In der dargestellten Ausführungsform sind die drei Flächenelemente 4, 5, 6 aus Kunststoff gefertigt, wobei die Grundkörper aus jeweils zwei Halbschalen 9, 10 bestehen, die mit Hilfe von Thermoformen tiefgezogen sind. Auf diese Weise lassen sich die Flächenelemente 4, 5, 6 sehr preiswert als Hohlkörper herstellen und sind so im besonderen Maße für die Verwendung bei den erfindungsgemäßen längenverstellbaren Wandelementen 3 einzusetzen.

Die Figuren 3 a) bis 3 c) zeigen eine alternative Ausführungsform des erfindungsgemäßen Wandelements 3'. Auch in den Figuren 3 a) bis 3 c) sind solche Elemente, die mit den Elementen der Ausführungsform aus Figuren 1 und 2 identisch sind, mit gleichen Bezugszeichen bezeichnet.

Dieses Wandelement 3' besteht nur aus zwei Flächenelementen 4', 5'. Das obere Wandelement 4' bildet wie zuvor das Flächenelement 4 aus Figuren 1 und 2 eine Tasche, in die ein Abschnitt 11' des Flächenelements 5' eingeschoben ist.

Dies ist deutlich aus der Schnittansicht in Figur 3 b) zu erkennen. Dabei ist zu beachten, dass die Figur 3 b) zwei Wandelemente 3' nebeneinander bzw. hintereinander zeigt, d. h. in einer Situation, so wie sie sich bei Anordnung mehrerer Wandelemente 3' in parallel zueinander geführten Schienenelementen ergibt. Die Klemmung zwischen den beiden Flächenelementen 4', 5' erfolgt in der dargestellten Ausführungsform analog zu der Darstellung aus Figur 2.

Die Figuren 3 a) und 3 c) zeigen wieder im Vergleich, wie sich das Wandelement 3' an unterschiedliche Raumhöhen anpassen lässt, indem die beiden Elemente 4', 5' zunächst gelöst, dann relativ zueinander verschoben und nachfolgend wieder miteinander verschraubt werden.

Figur 4 zeigt beispielhaft die Anordnung jeweils zweier solcher Wandelemente 3' in parallel zueinander geführten Schienen 1a, 1b für zwei verschiedene Deckenhöhen.

In Figur 5 ist eine alternative Ausführungsform des erfindungsgemäßen Wandelements 3" dargestellt. Die Figur zeigt eine schematisch eine Schnittansicht durch zwei miteinander verbundene Flächenelemente 4", 5", die zusammen das Wandelement 3" bilden. Das Flächenelement 4" weist in seiner Stirnfläche 6" eine Ausnehmung 13" auf, die sich in das Flächenelement 4" hinein erstreckt, so dass dieses einen Hohlraum aufweist. In den Hohlraum 13" ist das zweite Flächenelement 5" eingeschoben. Durch mehr oder weniger tiefes Einschieben des Flächenelements 5" in das Flächenelement 4" wird die Gesamtlänge L des Wandelements 3" variiert.

Um die beiden Flächenelemente 4", 5" miteinander zu verbinden und das Wandelement 3" in seiner Länge variabel zu gestalten, weist das Flächenelement 4" eine Gewindestange 20 auf, die mit Hilfe eines Lagers 21 drehbar in dem Flächenelement 4" aufgenommen ist. Dabei greift die Gewindestange 20 durch die obere Stirnseite 22 des Flächenelements 4" hindurch und erstreckt sich über die ganze Länge des Flächenelements 4" im Wesentlichen parallel zu dessen Außenflächen 23. Die Gewindestange 20 greift auch durch die obere Stirnfläche 24 des unteren Flächenelements 5" hindurch. In dem unteren Flächenelement 5" ist eine Schraubenmutter 25 angeordnet und fest, d.h. nicht drehbar, mit diesem verbunden. Die Gewindestange 20 greift in die Schraubenmutter 25 ein, so dass das untere Flächenelement 5" über die Schraubenmutter 25, die Gewindestange 20 und deren Lager 21 mit dem oberen Flächenelement 4" verbunden ist. Die Gewindestange weist in ihrer oberen Stirnseite eine Sechskantaufnahme 26 zur Aufnahme eines Sechskantschlüssels auf. Durch Drehen der Gewindestange 20 lässt sich die Einschubtiefe des unteren Flächenelements 5" in den Hohlraum 13" des oberen Flächenelements 4" und damit die Gesamtlänge L des Wandelements 3" variieren.

Für Zwecke der ursprünglichen Offenbarung wird darauf hingewiesen, dass sämtliche Merkmale, so wie sie sich aus der vorliegenden Beschreibung, den Zeichnungen und den Ansprüchen für einen Fachmann erschließen, auch wenn sie konkret nur im Zusammenhang mit bestimmten weiteren Merkmalen beschrieben wurden, sowohl einzeln als auch in beliebigen Zusammenstellungen in anderen der hier offenbarten Merkmale oder Merkmalsgruppen kombinierbar sind, soweit es nicht ausdrücklich ausgeschlossen wurde oder technische Gegebenheiten derartige Kombinationen unmöglich oder sinnlos machen. Auf die umfassende, explizite Darstellung sämtlicher denkbarer Merkmalskombinationen wird hier nur der Kürze und der Lesbarkeit der Beschreibung wegen verzichtet.

Während die Erfindung im Detail in den Zeichnungen und der vorangehenden Beschreibung dargestellt und beschrieben wurde, erfolgt diese Darstellung und Beschreibung lediglich beispielhaft und ist nicht als Beschränkung des Schutzbereichs gedacht, so wie er durch die Ansprüche definiert wird. Die Erfindung ist nicht auf die offenbarten Ausführungsformen beschränkt.

Abwandlungen der offenbarten Ausführungsformen sind für den Fachmann aus den Zeichnungen, der Beschreibung und den beigefügten Ansprüchen offensichtlich. In den Ansprüchen schließt das Wort "aufweisen" nicht andere Elemente oder Schritte aus, und der unbestimmte Artikel "eine" oder "ein" schließt eine Mehrzahl nicht aus. Die bloße Tatsache, dass bestimmte Merkmale in unterschiedlichen Ansprüchen beansprucht sind, schließt ihre Kombination nicht aus. Bezugszeichen in den Ansprüchen sind nicht als Beschränkung des Schutzbereichs gedacht.

### Bezugszeichenliste:

- 1, 2: Führungsschiene
- 3, 3', 3": Wandelement
- 4, 4', 4": Flächenelement
- 5, 5', 5": Flächenelement
- 6: Flächenelement
- 7, 7": Stirnfläche des Flächenelements 4 bzw. 4"
- 8: Stirnfläche des Flächenelements 6
- 9, 10: Halbschale
- 11, 12: geführter Abschnitt des Flächenelements 5
- 11': geführter Abschnitt des Flächenelements 5'
- 13, 13", 14: Hohlraum
- 15: Rollen
- 16: Gleiter
- 17: Durchgangsbohrungen im Flächenelement 5
- 18: Durchgangsbohrungen in den Flächenelemente 4, 6
- 19: Schraube
- 20: Gewindestange
- 21: Lager für die Gewindestange 20
- 22: obere Stirnfläche des Flächenelements 4"
- 23: Außenfläche des Flächenelements 4"
- 24: Stirnfläche des Flächenelements 5"
- 25: Schraubenmutter
- 26: Sechskantaufnahme

## Patentansprüche

1. Wandelement (3, 3') mit Flächenelementen (4, 4', 5, 5', 6),
wobei die Flächenelemente (4, 4', 5, 5', 6) so miteinander verbunden sind, dass sie das Wandelement (3, 3') mit einer Länge L bilden,
wobei die Flächenelemente (4, 4', 5, 5', 6) so lösbar miteinander verbunden sind, dass die Länge L des Wandelements (3, 3') einstellbar veränderbar ist
**dadurch gekennzeichnet, dass**
das Wandelement (3, 3') genau drei Flächenelemente (4, 5, 6) aufweist, wobei das erste und das zweite Flächenelement (4, 6) jeweils eine stirnseitige Ausnehmung (13, 14) aufweisen und wobei das dritte Flächenelement (5) mit einem ersten Abschnitt (11) in der Ausnehmung (13) des ersten Flächenelements (4) und mit einem zweiten Abschnitt (12) in der Ausnehmung (14) des zweiten Flächenelements (6) aufgenommen ist.

2. Wandelement (3, 3') nach Anspruch 1, **dadurch gekennzeichnet, dass** die Flächenelemente (4, 4', 5, 5', 6) im gelösten Zustand gegeneinander verschiebbar sind, so dass die Länge L des Wandelements (3, 3') einstellbar ist.

3. Wandelement (3, 3') nach Anspruch 1 oder 2, **dadurch gekennzeichnet, dass** das Flächenelement mit der Ausnehmung (13, 14) im Bereich der Ausnehmung (13, 14) Wandabschnitte aufweist, die deformierbar sind und wobei an dem Flächenelement mit der Ausnehmung (13, 14) eine Klemmeinrichtung (19) vorgesehen ist, welche eine Kraft so auf die Wandabschnitte in Richtung auf das in der Ausnehmung aufgenommene Flächenelement (5) ausübt, dass das in der Ausnehmung (13, 14) aufgenommene Flächenelement (5) in Reibeingriff mit den deformierbaren Wandabschnitten steht und die Flächenelemente (4, 5, 6) relativ zueinander fixiert sind.

4. Wandelement (3, 3') nach einem der Ansprüche 1 bis 3, **dadurch gekennzeichnet, dass** das Flächenelement mit der Ausnehmung im Bereich der Ausnehmung eine erste Bohrung (18) aufweist, wobei das in der Ausnehmung aufgenommene Flächenelement in dem Abschnitt, der in dem Flächenelement mit der Ausnehmung aufgenommen ist, eine zweite Bohrung (17) aufweist, wobei ein Befestigungsmittel (19) vorgesehen ist, das in die erste und die zweite Bohrung (17, 18) eingreift, so dass die Flächenelemente (4, 5, 6) relativ zueinander fixiert sind.

5. Wandelemente (3, 3') nach einem der Ansprüche 1 bis 4, **dadurch gekennzeichnet, dass** in einem ersten Flächenelement, vorzugsweise in dem Flächenelement mit der stirnseitigen Ausnehmung (4"), eine Gewindestange (20) drehbar gelagert ist, wobei an einem zweiten Flächenelement, vorzugsweise an dem Flächenelement (5"), das in dem Flächelement (4") mit der stirnseitigen Ausnehmung (13") aufgenommen ist, ein Innengewinde (25) vorgesehen ist, wobei die Gewindestange (20) mit dem Innengewinde (25) in Eingriff steht, so dass durch Drehen der Gewindestange (20) die beiden Flächenelemente (4", 5") relativ zueinander verschiebbar sind.

6. Wandelement (3, 3') nach einem der Ansprüche 1 bis 5, **dadurch gekennzeichnet, dass** mindestens ein Flächenelement (4, 4', 5, 5', 6) aus Kunststoff hergestellt ist.

7. Wandelement (3, 3') nach einem der Ansprüche 1 bis 6, **dadurch gekennzeichnet, dass** mindestens ein Flächenelement (4, 4', 5, 5', 6) aus zwei fest miteinander verbundenen Halbschalen (9, 10) hergestellt ist.

8. Wandelement (3, 3') nach Anspruch 7, **dadurch gekennzeichnet, dass** die Halbschalen (9, 10) durch Thermoformen hergestellt sind.

9. Raumteiler mit mindestens einem Wandelement (3, 3') nach einem der Ansprüche 1 bis 8 und einer Führungsschiene (1, 2).

10. Raumteiler nach Anspruch 9, **dadurch gekennzeichnet, dass** ein Flächenelement (4, 4', 5, 5', 6) oder ein mit diesem verbundenes Führungselement verschiebbar in der Führungsschiene (1, 2) angeordnet ist, so dass das Wandelement (3, 3') in der Führungsschiene (1,2) verschiebbar aufgenommen ist.

## Claims

1. A wall element (3, 3') having surface elements (4, 4', 5, 5', 6),
wherein the surface elements (4, 4', 5, 5', 6) are connected together in such a way that they form the wall element (3, 3') of a length L,
wherein the surface elements (4, 4', 5, 5', 6) are releasably connected together in such a way that the length L of the wall element (3, 3') is adjustably variable,
**characterised in that**
the wall element (3, 3') has precisely three surface elements (4, 5, 6), wherein the first and second surface elements (4, 6) respectively have an end recess (13, 14) and wherein the third surface element (5) is received with a first portion (11) in the recess (13) of the first surface element (4) and with a second portion (12) in the recess (14) of the second surface element (6).

2. A wall element (3, 3') according to claim 1 **characterised in that** in the released condition the surface elements (4, 4', 5, 5', 6) are displaceable relative to each other so that the length L of the wall element (3, 3') is adjustable.

3. A wall element (3, 3') according to claim 1 or claim 2 **characterised in that** the surface element with the recess (13, 14) has in the region of the recess (13, 14) wall portions which are deformable and wherein provided on the surface element with the recess (13, 14) is a clamping device (19) which exerts a force on the wall portions in a direction towards the surface element (5) received in the recess, such that the surface element (5) received in the recess (13, 14) is in frictional engagement with the deformable wall portions and the surface elements (4, 5, 6) are fixed relative to each other.

4. A wall element (3, 3') according to one of claims 1 to 3 **characterised in that** the surface element with the recess has in the region of the recess a first bore (18), wherein the surface element received in the recess has a second bore (17) in the portion which is received in the surface element with the recess, wherein there is provided a fixing means (19) which engages into the first and second bores (17, 18) so that the surface elements (4, 5, 6) are fixed relative to each other.

5. A wall element (3, 3') according to one of claims 1 to 4 **characterised in that** a threaded rod (20) is rotatably mounted in a first surface element, preferably in the surface element with the end recess (4"), wherein a female thread (25) is provided on a second surface element, preferably on the surface element (5") received in the surface element (4") with the end recess (13"), wherein the threaded rod (20) is in engagement with the female thread (25) so that the two surface elements (4", 5") are displaceable relative to each other by rotation of the threaded rod (20).

6. A wall element (3, 3') according to one of claims 1 to 5 **characterised in that** at least one surface element (4, 4', 5, 5', 6) is made from plastic.

7. A wall element (3, 3') according to one of claims 1 to 6 **characterised in that** at least one surface element (4, 4', 5, 5', 6) is made from two fixedly interconnected half-shells (9, 10).

8. A wall element (3, 3') according to claim 7 **characterised in that** the half-shells (9, 10) are produced by thermoforming.

9. A room divider having at least one wall element (3, 3') according to one of claims 1 to 8 and a guide rail (1, 2).

10. A room divider according to claim 9 **characterised in that** a surface element (4, 4', 5, 5', 6) or a guide element connected thereto is arranged displaceably in the guide rail (1, 2) so that the wall element (3, 3') is received displaceably in the guide rail (1, 2).

## Revendications

1. Elément de paroi (3, 3') avec des éléments de surface (4, 4', 5, 5', 6), les éléments de surface (4, 4', 5, 5', 6) étant reliés entre eux de façon à ce qu'ils forment l'élément de paroi (3, 3') avec une longueur L, les éléments de surface (4, 4', 5, 5', 6) étant reliés entre eux de manière amovible de façon à ce que la longueur L de l'élément de paroi (3, 3') puisse être modifiée de manière réglable,
**caractérisé en ce que**
l'élément de paroi (3, 3') comprend exactement trois éléments de surface (4, 5, 6), le premier et le deuxième élément de surface (4, 6) comprenant chacun un évidement frontal (13, 14) et le troisième élément de surface (5) étant logé, avec une première portion (11), dans l'évidement (13) du premier élément de surface (4) et, avec une deuxième portion (12), dans l'évidement (14) du deuxième élément de surface (6).

2. Elément de paroi (3, 3') selon la revendication 1, **caractérisé en ce que** les éléments de surface (4, 4', 5, 5', 6) sont coulissants entre eux dans l'état détaché, de façon à ce que la longueur L de l'élément de paroi (3, 3') soit réglable.

3. Elément de paroi (3, 3') selon la revendication 1 ou 2, **caractérisé en ce que** l'élément de surface avec l'évidement (13, 14) comprend, au niveau de l'évidement (13, 14), des portions de paroi déformables et, sur l'élément de surface avec l'évidement (13, 14), un dispositif de serrage (19) est prévu, qui exerce une force sur les portions de paroi en direction de l'élément de surface (5) logé dans l'évidement, de façon à ce que l'élément de surface (5) logé dans l'évidement (13, 14) soit relié par friction avec les portions de paroi déformables et que les éléments de surface (4, 5, 6) soient fixés les uns par rapport aux autres.

4. Elément de paroi (3, 3') selon l'une des revendications 1 à 3, **caractérisé en ce que** l'élément de surface avec l'évidement comprend, au niveau de l'évidement, un premier alésage (18), l'élément de surface logé dans l'évidement comprenant, dans la portion qui est logée dans l'élément de surface avec l'évidement, un deuxième alésage (17), un moyen de fixation (19) étant prévu, qui s'emboîte dans les premier et le deuxième alésages (17, 18) de façon à ce que les éléments de surface (4, 5, 6) soient fixés les uns par rapport aux autres.

5. Elément de paroi (3, 3') selon l'une des revendications 1 à 4, **caractérisé en ce que**, dans le premier élément de surface, de préférence dans l'élément de surface avec l'évidement frontal (4"), une tige filetée (20) est logée de manière rotative et sur le deuxième élément de surface, de préférence sur l'élément de surface (5") logé dans l'élément de surface (4") avec l'évidement frontal (13"), est prévu un taraudage (25), la tige filetée (20) s'emboîtant dans le taraudage (25) de façon à ce que la rotation de la tige filetée (20) permette de faire coulisser les deux éléments de surface (4", 5") l'un par rapport à l'autre.

6. Elément de paroi (3, 3') selon l'une des revendications 1 à 5, **caractérisé en ce qu'**au moins un élément de surface (4, 4', 5, 5', 6) est constitué de matière plastique.

7. Elément de paroi (3, 3') selon l'une des revendications 1 à 6, **caractérisé en ce qu'**au moins un élément de surface (4, 4', 5, 5', 6) est constitué de deux demi-coques (9, 10) reliées fermement entre elles.

8. Elément de paroi (3, 3') selon la revendication 7, **caractérisé en ce que** les demi-coques (9, 10) sont réalisées par thermoformage.

9. Cloison avec au moins un élément de paroi (3, 3') selon l'une des revendications 1 à 8 et un rail de guidage (1, 2).

10. Cloison selon la revendication 9, **caractérisée en ce qu'**un élément de surface (4, 4', 5, 5', 6) ou un élément de guidage relié avec celui-ci est disposé de manière coulissante dans le rail de guidage (1, 2), de façon à ce que l'élément de paroi (3, 3') soit logé de manière coulissante dans le rail de guidage (1, 2).
